# EUROPÄISCHE PATENTSCHRIFT

(11) **EP 1 321 234 B1**
(45) Veröffentlichungstag und Bekanntmachung des Hinweises auf die Patenterteilung: **14.10.2009**
(21) Anmeldenummer: 02102519.2
(22) Anmeldetag: 31.10.2002
(51) Int. Cl.: B25B 1/08, B25B 1/18

(54) **Zentrierspannelement**
Centering clamping element
Elément de serrage centrant

(30) Priorität: 20.12.2001 DE 10163104
(43) Veröffentlichungstag der Anmeldung: 25.06.2003
(73) Patentinhaber: Ludwig Ehrhardt GmbH, 35321 Laubach (DE)
(72) Erfinder: Kohlert, Rudolf, 63811, Stockstadt (DE); Fischer, David, 63743, Aschaffenburg (DE)
(74) Vertreter: von Ahsen, Erwin-Detlef

(56) Entgegenhaltungen:
- EP-A- 0 386 294
- EP-B- 0 386 295
- DE-A1- 19 845 576
- US-A- 4 507 031

## Beschreibung

Die Erfindung bezieht sich auf ein Zentrierspannelement zum Spannen von Werkstücken zwischen Spannbacken, die Zentrierspannschiebern zugeordnet sind und die über paarweise angeordnete Umlenkbolzen bewegt werden.

Zentrierspannelemente haben die Aufgabe Werkstücke zentriert zu spannen. Hierbei kommt es darauf an, daß die Spannbacken, die das Werkstück aufnehmen und halten exakt geführt sind und ohne Spiel auf einander zufahren. Es ist bekannt die Spannbacken mittels einer Zahnstange und eines Ritzels zu bewegen, was zur Folge hat, daß die Rückhaltekraft immer nur so groß ist, wie die Spannkraft selbst. Damit wirken sich alle auf das Werkstück während der Bearbeitung einwirkenden Kräfte negativ auf die Haltewirkung aus. Die bekannten Spindelantriebe mit Rechts-Linksgewinde haben den Nachteil, daß sie nicht spielfrei sind. Es kommt darauf an, daß das Werkstück sicher gehalten wird und durch keine Bearbeitungskraft in seiner Position beeinträchtigt wird.

Es ist eine Anordnung für eine Spanneinheit bekannt (EP 0 386 295 B1) bei der Umlenkbolzen paarweise zur Übertragung der Antriebskräfte eingesetzt werden, die gegenläufig über Keilflächen und Keilschrägen die Kraft übertragen. Ein solches Zentrierspannelement ist mit einem Antriebsschieber versehen, der im Gehäuse längsgeführt ist und mit Keilschrägen versehen ist, die je einem Paar gegenläufiger Umlenkbolzen zugeordnet sind. Die Umlenkbolzen wirken wieder über Keilschrägen auf Zentrierspannspannschieber. Dieses hat den Vorteil, daß die Reibungskräfte sehr groß sind und infolge der doppelten Bewegungsumlenkung mittels der Keilschrägen Rückhaltekräfte erzeugt werden, die ein vielfaches der Spannkraft betragen. Die Umlenkbolzen stehen jedoch senkrecht über der Aufstellfläche des Elementes und bestimmen damit die Bauhöhe, die wiederum bestimmt wie weit das gespannte Werkstück vom Maschinentisch entfernt aufgenommen wird. Damit addiert sich zu den Längs- und Querkräften die Hebelwirkung der Spannbacken über dem Maschinentisch, was zu Verspannungen führen kann.

Es ist somit Aufgabe der Erfindung ein Spannelement so zu gestalten, daß es mit einer geringen Bauhöhe auskommt, indem die Krafteinleitung in die Umlenkbolzen waagerecht in einer Ebene unmittelbar unter der Ebene der Zentrierspannschieber erfolgt und die Keilmechanik liegend, d.h. parallel zur Aufstellfläche angeordnet ist.

Zur Lösung dieser Aufgabe ist das erfindungsgemäße Zentrierspannelement durch die Merkmale des Anspruchs 1 gekennzeichnet.

Der Vorteil einer solchen Anordnung liegt darin, daß die Werkstücke möglichst nahe an die Aufstellfläche des Spannelementes auf dem Maschinentisch herangeführt sind und damit die sonst bei der Bearbeitung der Werkstücke entstehenden Schwingungen weitestgehend eliminiert sind. Darüber hinaus bedingt diese Anordnung in einer Ebene durch die Lage der Umlenkbolzen und des damit verbundenen Bewegungsablaufes aller daran beteiligten Teile, daß sich eine sehr große Rückhaltekraft aufbaut, so daß einmal gespannte Werkstücke durch die Bearbeitungskräfte nicht mehr in ihrer Lage und Halterung beeinflußt werden können.

Weitere Merkmale der Erfindung beziehen sich auf konstruktive Ausgestaltungen des Zentrierspannelementes.

Die Erfindung wird nachfolgend anhand eines in der Zeichnung dargestellten Ausführungsbeispiels näher erläutert. Es zeigen:
Fig. 1 ein Zentrierspannelement mit den Erfindungsmerkmalen in Vorderansicht,
Fig. 2 das Zentrierspannelement gemäß Fig. 1 im Horizontalschnitt in der Ebene A-A,
Fig. 3 das Zentrierspannelement gemäß Fig. 1 im Schnitt in der Ebene B-B,
Fig. 4 einen Umlenkbolzen für das Zentrierspannelement gemäß Fig. 1 in perspektivischer Darstellung, und
Fig. 5 das Zentrierspannelement gemäß Fig. 1 im Längsschnitt in der Ebene C-C.

Das Zentrierspannelement besteht aus einem Gehäuse 1, in das die gesamte Mechanik integriert ist. In dem Gehäuse 1 sind waagerecht liegende Ausnehmungen 2a, b und 3a, b eingelassen. In diesen Ausnehmungen sind Umlenkbolzen 4a, b und 5a, b gleitend geführt. Jeder Umlenkbolzen 4; 5 ist am Kopfende mit einer über den Querschnitt durchgehenden Keilschräge 6 versehen. Am anderen Ende ist in den Umlenkbolzen eine Aussparung 7 eingelassen, die zum unteren Ende hin eine gerade Begrenzungsfläche 9 aufweist und die mit einer Schrägfläche 8 auf der anderen Seite begrenzt ist. Der Umlenkbolzen ist an der Unterseite mit einer Abflachung 10 und an der gegenüberliegenden Seite im Kopfbereich mit einer Abflachung 11 versehen. Die Umlenkbolzen sind paarweise den Ausnehmungen zugeordnet und dementsprechend sind ihre Keilschrägen 6 und ihre Schrägflächen 8 auf einander abgestimmt.

Im Gehäuse 1 ist quer zu den Ausnehmungen 2; 3 eine Zylinderbohrung 12 eingebracht, in der die Ausnehmungen 2; 3 enden, so daß eine Verbindung zwischen den Ausnehmungen und der Zylinderbohrung besteht. In der Zylinderbohrung 12 sind zwei Kolben 13; 14 eingelassen. Diese Kolben sind über einen Teilbereich zur Mitte der Zylinderbohrung hin mit Keilflächen 15; 17 versehen. In dem Kolben 13 verlaufen die Keilflächen 15 auf die Ausnehmungen 2a, b zu, so daß sie in einem Winkel auf die Ausnehmungen gerichtet sind. In dem Kolben 14 sind die Keilflächen 17 so eingelassen, daß sie in einem Winkel von den Ausnehmungen 3a, b weg gerichtet sind, wo sie in einer Aussparung 16 enden.

Zwischen den Keilflächen 15; 17 der Kolben 13; 14 und den Umlenkbolzen 4a, b und 5a, b wird eine eng anliegende Verbindung hergestellt, in dem die Umlenkbolzen so in die Ausnehmungen 2a, b und 3a, b eingeführt werden, daß die Keilschrägen 6 der Umlenkbolzen gleitend an den Keilflächen 15; 17 der Kolben anliegen. Die Umlenkbolzen 4; 5 sind paarweise so in die Ausnehmungen 3; 4 eingesetzt, daß ihre Aussparungen 7 zur Spannseite des Elementes gerichtet sind. Das Gehäuse 1 ist über den Aussparungen 7 eines jeden Paares von Umlenkbolzen mit einer Ausnehmung 23 versehen, so daß nach oben eine Öffnung entsteht. In die Aussparungen 7 eines jeden Umlenkbolzenpaares ist ein Mitnahmeprisma 18; 19 eingefügt. Jedes Mitnahmeprisma 18; 19 ist mit Schrägflächen 26; 27 versehen, die auf die Schrägflächen 8 der Umlenkbolzen abgestimmt sind, so daß sie auf einander gleitend geführt sind. Die Aussparung 7 in den Umlenkbolzen ist so groß gewählt, daß ein Freiraum 20 zwischen Mitnahmeprisma 18; 19 und der Begrenzungsfläche 9 verbleibt.

Jedem Mitnahmeprisma 18; 19 ist ein Zentrierspannschieber 21 zugeordnet, so daß Mitnahmeprisma und Zentrierspannschieber eine Einheit bilden. Die Zentrierspannschieber 21 sind gleitend auf dem Gehäuse 1 geführt und seitlich von Führungsleisten 22 begrenzt. Die Mitnahmeprismen 18; 19 vollziehen eine seitliche Bewegung, dementsprechend sind die Aussparungen 23 im Gehäuse 1 so ausgelegt, daß ein genügend großer Freiraum vorhanden ist. Dieser Freiraum entspricht in einem Verhältnis dem Hub der Kolben 13; 14 und den davon abhängigen Bewegungen der anderen Teile. Die Kolben 13; 14 werden hydraulisch über die Hydraulikanschlüsse 24; 25 betrieben. Auf die Zentrierspannschieber 21 sind Spannbacken 28; 29 aufgesetzt, und zwar in lösbarer Verbindung, so daß die Spannbacken jedem Anwendungsfall anpaßbar sind.

Wird der Hydraulikanschluß 25 beaufschlagt, so werden die Kolben 13; 14 nach rechts bewegt. Die Keilflächen 15; 17 gleiten über die Keilschrägen 6 der Umlenkbolzen 4; 5 und üben damit einen Druck auf jedes Umlenkbolzenpaar aus. Damit erfolgt eine gegenläufige Verschiebung der Umlenkbolzen. Die Umlenkbolzen 4b und 5a wandern in Richtung von den Kolben weg und die Umlenkbolzen 4a und 5b vollführen die gleiche Bewegung entgegengesetzt. Diese Parallelverschiebung für die Umlenkbolzen 4; 5 wird hervorgerufen durch das jedem Umlenkbolzenpaar zugeordnete Mitnahmeprisma 18; 19. Der auf die Umlenkbolzen 4b einwirkende Druck setzt sich über die Schrägfläche 8 der Aussparung 7 fort auf die Schrägfläche 27 des Mitnahmeprismas 18. Die Flächen gleiten aufeinander und das Mitnahmeprisma 18 wird nach links bewegt. Das gleiche spielt sich am Umlenkbolzen 5a ab, so daß das Mitnahmeprisma 19 nach rechts verschoben wird. Die mit den Mitnahmeprismen verbundenen Zentrierspannschieber folgen dieser Bewegung, das Spannelement öffnet sich und ein Werkstück 30 kann eingelegt werden. Wird dann der Hydraulikanschluß 24 beaufschlagt, verschieben sich die Kolben nach links, die Umlenkbolzen werden in der anderen Richtung bewegt, womit die Mitnahmeprismen aufeinander zu fahren und das Werkstück gespannt wird.

Dem Gehäuse 1 sind an der Unterseite Richtnuten zugeordnet, mittels derer es auf Maschinentischen positioniert aufgenommen werden kann. Zur Befestigung des Zentrierspannelementes auf den Maschinentisch dienen die Befestigungsschrauben 31.

In dem Gehäuse können Sensoren eingebracht werden, mittels derer die Lage der Kolben und oder die Lage der Umlenkbolzen und somit auch die Stellung der Zentrierspannschieber überwachbar und anzeigbar ist.

### Bezugszeichenliste:

- 1: Gehäuse
- 2: Ausnehmung a, b
- 3: Ausnehmung a, b
- 4: Umlenkbolzen a, b
- 5: Umlenkbolzen a, b
- 6: Keilschräge
- 7: Aussparung
- 8: Schrägfläche
- 9: Begrenzungsfläche
- 10: Abflachung
- 11: Führungsfläche
- 12: Zylinderbohrung
- 13: Kolben
- 14: Kolben
- 15: Keilfläche
- 16: Aussparung
- 17: Keilfläche
- 18: Mitnahmeprisma
- 19: Mitnahmeprisma
- 20: Freiraum
- 21: Schieber
- 22: Führungsleiste
- 23: Aussparung
- 24: Hydraulikanschluß
- 25: Hydraulikanschluß
- 26: Schrägefläche
- 27: Schrägefläche
- 28: Spannbacken
- 29: Spannbacken
- 30: Werkstück
- 31: Befestigungsstifte-Schrauben

## Patentansprüche

1. Zentrierspanneinheit zum Spannen von Werkstücken zwischen Spannbacken, die Zentrierschiebem zugeordnet sind, mit in einem Gehäuse paarweise zwischen einem Gestänge und den Zentrierspannschiebern angeordneten Umlenkbolzen, die über Keilflächen eine Kraftübertragung vom Gestänge auf die Zentrierspannschieber bewirken, ***dadurch gekennzeichnet,* daß** in dem Gehäuse (1) in einer zur Aufstellfläche der Einheit parallel liegenden Ebene vier Ausnehmungen (2; 3) eingelassen sind, in denen je zwei paarweise zusammenwirkende Umlenkbolzen (4; 5) gleitend geführt sind, daß die Umlenkbolzen am Kopfende mit Keilschrägen (6) versehen auf Keilflächen (15; 17) gleiten, die zwei Kolben (13; 14) zugeordnet sind, die in der gleichen Ebene in einer quer zu den Ausnehmungen (2; 3) eingebrachten Zylinderbohrung (12) geführt sind, so daß durch die Kolbenbewegung eine gegenläufige Verschiebung der Umlenkbolzenpaare bewirkt wird und daß in einer zweiten unmittelbar parallel über den Umlenkbolzen liegenden Ebene Zentrierspannschieber (21) geführt sind, die über Mitnahmeprismen (18; 19) in den Umlenkbolzen gleitend geführt und quer zur Bewegungsrichtung der Umlenkbolzen verschiebbar sind.

2. Zentrierspanneinheit nach Anspruch 1, **dadurch gekennzeichnet, daß** die Umlenkbolzen (4; 5) über einen Teilbereich mit einer Aussparung (7) versehen sind und daß die Aussparung (7) zum Umlenkbolzenende hin eine gerade Begrenzungsfläche (9) aufweist und daß dieser gegenüber liegend die Aussparung durch eine Schrägfläche (8) begrenzt ist.

3. Zentrierspanneinheit nach Anspruch 1 bis 2, **dadurch gekennzeichnet, daß** in die Aussparung (7) eines jeden Umlenkbolzenpaares ein mit zwei Schrägen (26; 27) versehenes Mitnahmeprisma (18; 19) einfügbar ist derart, daß die Schrägen (26; 27) an den Schrägflächen (8) der Umlenkbolzen (4; 5) anliegen und gleitend geführt sind.

4. Zentrierspanneinheit nach Anspruch 1 bis 3, **dadurch gekennzeichnet, daß** das Mitnahmeprisma (18; 19) mit dem Zentrierspannschieber (21) verbunden ist.

5. Zentrierspanneinheit nach den Ansprüchen 1 bis 4, **dadurch gekennzeichnet, daß** die Kolben (13; 14) hydraulisch über die Hydraulikanschlüsse (24; 25) betätigt sind und daß die Kolbenbewegung über die Keilflächen (15; 17) und Keilschräge (6) die Umlenkbolzen (4;5) paarweise gegenläufig verschiebt und daß die in den Aussparungen (7) liegenden Mitnahmeprismen (18; 19) infolge der gegenläufigen Verschiebung der Umlenkbolzen von diesen nach außen von einander weg oder nach innen auf einander zu bewegt werden, so daß die mit den Mitnahmeprismen verbundenen Zentrierspannschieber (21) den Spannvorgang bewirken.

6. Zentrierspanneinheit nach den Ansprüchen 1 bis 5, **dadurch gekennzeichnet, daß** die Stellung der Zentrierspannschieber und damit die Lage der Umlenkbolzen und Kolben von Sensoren überwachbar und abfragbar ist.

## Claims

1. Self-centring clamping unit for clamping work pieces between clamping jaws that are attached to self-centring clamping slides, with deflecting pins that are arranged in pairs in a housing between a linkage and the self-centring clamping slides and which bring about the transmission of forces from the linkage to the self-centring clamping slides via wedge surfaces, **characterised in that** four recesses (2; 3) are set in the housing (1) in a plane located in parallel to the mounting surface of the unit, into which recesses are slidingly guided two deflecting pins (4; 5), each cooperating in pairs, that the deflecting pins are provided with wedge bevels (6) at the head end and slide on the wedge surfaces (15; 17), which are associated with two pistons (13; 14) that are guided in the same plane in a cylinder bore (12) provided at right angles to the recesses (2; 3), such that the movement of the pistons causes the pairs of deflecting pins to move in opposite directions and that self-centring clamping slides (21) are slidingly guided via carrier prisms (18; 19) in the deflecting pins and can be displaced at right angles to the direction of movement of the deflecting pins and are guided in a second plane located in parallel directly above the deflecting pins.

2. Self-centring clamping unit according to Claim 1, **characterised in that** the deflecting pins (4; 5) are provided in a partial area with a recess (7) and that the recess (7) has a straight limiting surface (9) towards the end of the deflecting pin, and the recess is limited by an oblique surface (8) opposite this limiting surface.

3. Self-centring clamping unit according to Claim 1 to 2, **characterised in that** a carrier prism (18; 19) provided with two bevels (26; 27) can be inserted into the recess (7) of each pair of deflecting pins such that the bevels (26; 27) fit closely on the oblique surfaces (8) of the deflecting pins (4; 5) and are slidingly guided.

4. Self-centring clamping unit according to Claim 1 to 3, **characterised in that** the carrier prism (18; 19) is connected with the self-centring clamping slide (21).

5. Self-centring clamping unit according to claims 1 to 4, **characterised in that** the pistons (13; 14) are operated hydraulically over the hydraulic connections (24; 25) and that the piston movement over the wedge surfaces (15; 17) and wedge bevel (6) displaces the deflecting pins (4; 5) pair wise in opposite directions and that as a result of the contrary movement of the deflecting pins, the carrier prisms (18; 19) lying in the recesses (7) are moved away from one another towards the exterior or towards one another inwards, such that the self-centring clamping slides (21) connected to the carrier prisms bring about the clamping process.

6. Self-centring clamping unit according to claims 1 to 5, **characterised in that** the position of the self-centring clamping slides and consequently the state of the deflecting pins and pistons can be monitored and scanned by sensors.

## Revendications

1. Unité de serrage et centrage pour le serrage de pièces de travail entre des joues de serrage, lesquelles sont disposées contre des poussoirs de centrage, avec des boulons disposés par paires dans un carter entre un tringlage et les poussoirs de centrage, lesquels boulons transfèrent des efforts du tringlage sur les poussoirs de centrage par des surfaces d'appui, **caractérisée en ce que** quatre évidements (2; 3) sont disposés dans le carter (1) dans un plan parallèle à la surface d'appui de l'unité, lesquels évidements sont pourvus chacun de deux boulons glissants collaborant par paire, **en ce que** les boulons, pourvus de plans inclinés (6) à leur tête, glissent sur des surfaces d'appui (15; 17) disposées sur deux pistons (13; 14) guidés dans le même plan dans un perçage cylindrique (12) disposé en travers par rapport aux évidements (2; 3), de telle sorte que par le mouvement des pistons sont obtenus des déplacements opposés l'un par rapport à l'autre des paires de boulons et que des poussoirs de centrage (21) sont guidés dans un deuxième plan situé parallèle juste au-dessus des boulons, lesquels poussoirs sont guidés coulissants dans les boulons par des prismes d'entrainement (18; 19), et déplaçables dans une direction transversale par rapport à la direction de mouvement des boulons.

2. Unité de serrage et centrage selon la revendication 1, **caractérisée en ce que** les boulons (4; 5) sont pourvus sur une zone partielle d'un évidemment (7), et **en ce que** l'évidemment (7) présente une face d'extrémité droite (9) du côté du boulon et qu'à l'opposé de celle-ci, l'évidemment est limité par une face inclinée de boulon (8).

3. Unité de serrage et centrage selon les revendication 1 ou 2, **caractérisée en ce qu'**un prisme d'entraînement (18; 19) pourvu de deux faces inclinées de prisme (26; 27) est insérable dans l'évidemment (7) de chaque paire de boulons, de telle sorte que les faces inclinées de prisme (26; 27) correspondent aux faces inclinées (8) des boulons (4; 5) et sont ainsi guidées de manière coulissante.

4. Unité de serrage et centrage selon l'une des revendications 1 à 3, **caractérisée en ce que** le prisme d'entraînement (18; 19) est relié au poussoir de centrage (21).

5. Unité de serrage et centrage selon l'une des revendications 1 à 4, **caractérisée en ce que** les pistons (13; 14) sont actionnés de manière hydraulique par l'intermédiaire des connections hydrauliques (24; 25) et **en ce que** le mouvement des pistons produit des déplacements opposés l'un par rapport à l'autre des paires de boulons par l'intermédiaire des faces inclinées des pistons (15; 17) et du plan incliné (6) du boulon, et que les prismes d'entraînement (18; 19) disposés dans les évidements (7) sont déplacés en s'éloignant l'un de l'autre vers l'extérieur ou en s'approchant l'un de l'autre vers l'intérieur, en conséquence des déplacements opposés l'un par rapport à l'autre des paires de boulons, de telle sorte que les poussoirs de centrage (21) reliés aux prismes d'entraînement produisent le procédé de serrage.

6. Unité de serrage et centrage selon l'une des revendications 1 à 5, **caractérisée en ce que** la position des poussoirs de centrage, et ainsi l'état des boulons et pistons est surveillable et consultable par des capteurs.
